# EUROPÄISCHE PATENTSCHRIFT

(11) **EP 3 015 339 B1**
(45) Veröffentlichungstag und Bekanntmachung des Hinweises auf die Patenterteilung: **08.02.2017**
(21) Anmeldenummer: 15003064.1
(22) Anmeldetag: 27.10.2015
(51) Int. Cl.: B61L 23/04

(54) **VORRICHTUNG ZUR ERFASSUNG VON SCHIENENVERFORMUNGEN**
DEVICE FOR DETECTING RAIL DEFORMATIONS
DISPOSITIF DESTINE A LA DETECTION DE DEFORMATION DE VOIE

(30) Priorität: 27.10.2014 AT 7872014
(43) Veröffentlichungstag der Anmeldung: 04.05.2016
(73) Patentinhaber: Hottinger Baldwin Messtechnik GmbH, 1230 Wien (AT)
(72) Erfinder: Weilinger, Walter, 1060 Wien (AT); Maicz, Dietmar, 8302 Nestelbach (AT)
(74) Vertreter: Fox, Tobias

(56) Entgegenhaltungen:
- WO-A1-03/037695
- US-A- 4 526 039
- US-A1- 2003 089 530

## Beschreibung

Die Erfindung betrifft eine Vorrichtung zur Erfassung von Schienenverformungen mit mindestens einem Meßelement, wie beispielsweise einem Dehnungsaufnehmer, wobei zwei an einer Schiene lösbar fest verbindbare Grundplatten vorgesehen sind, welche sich von einem Schienenfahrzeug aus gesehen unterhalb und seitlich eines Schienenfußes erstrecken und an den Schienenfuß mittels auf diesem liegenden und mit den Grundplatten durch Schrauben verbundene Klemmplatten an beiden Seiten des Schienenfußes klemmbar sind, und wobei die Grundplatten und die Klemmplatten ein zweiteiliges Gestell bilden, welches Flächen aufweist, die unterhalb des Schienenfußes verlaufen und parallel zur Unterseite des Schienenfußes liegen, und Seitenflächen, die rechts und links neben der Schiene verlaufen und parallel zur Ebene eines Schienensteges liegen, und wobei das mindestens eine Meßelement zwei Enden aufweist, dessen erstes Ende fest mit dem ersten Teil des Gestells verbunden und dessen zweites Ende fest mit dem anderen Teil des Gestells verbunden ist.

Es ist im Stand der Technik bekannt, Dehnungsaufnehmer an Schienen, wie etwa den Schienen eines Gleiskörpers für Personen- und Güterzüge, anzubringen, um deren Verformungen bei der Überfahrt der Fahrzeuge zu messen. Aus der jeweiligen Schienenverformung lassen sich zahlreiche Erkenntnisse und Parameter über die Züge, einzelne Waggons oder den Zustand der Schienen ermitteln. Die EP 1 521 072 A1 lehrt ein Verfahren zur Erfassung von Kräften von elastischen Verformungen zumindest einer Schiene und eines Oberbaus. Etwas ähnliches lehrt die US 4,702,104. In beiden Offenbarungen werden Meßelemente zur Feststellung der Schienendehnung und Schienenverformung am Schienenkopf, am Schienensteg bzw. am Schienenfuß direkt angebracht. Nachteilig ist hier, daß zur Sicherstellung einer genauen Messung die jeweiligen Meßelemente fest mit der Schiene verbunden werden müssen. Dazu sind meistens Bohrungen oder Verklebungen erforderlich.

Die WO 03/037695 A1 lehrt eine Vorrichtung zur Erfassung von Schienenverformungen, bei welcher ein Lasersensor oder ähnliches an einem Schienenfuß montiert wird, der beim Überrollen eines Schienenfahrzeuges die Durchbiegung der Schiene mißt. Nachteilig ist, daß durch die besondere Montage der Meßinstrumententeile am Schienenfuß nur vertikale Kräfte auf die Schiene meßbar sind.

Dokument US 2003/089530 A1 zeigt eine ähnliche Vorrichtung zur Bestimmung des Gewichts eines Schienenfahrzeuges, bei welcher ein Dehnungssensor über zwei Klemmen am Schienenfuß befestigt wird. Nachteilig ist ebenfalls, daß die Klemmmechanik nur eine drehfeste Steifigkeit in bezug auf vertikale Kräfte, die an der Schiene walten, bietet.

Die Erfindung zielt darauf ab, eine Vorrichtung wie eingangs angeführt zu schaffen, bei welcher Schienenverformungen auf einfache Weise gemessen werden können, ohne daß es zu einem dauerhaften Eingriff an der Schiene selbst kommt. Die Erfindung soll preisgünstig herstellbar sein und auf bekannten Meßmethoden beruhen. Die erfindungsgemäße Vorrichtung erreicht dies dadurch, daß die Enden des Meß-elementes direkt mit den Grundplatten des Gestells und zusätzlich an den Seitenflächen des Gestells derart verbunden sind, daß die auf die Schiene wirkenden horizontalen Kräfte meßbar sind.

In einer Ausführungsform der Erfindung sind die Flächen der Grundplatten, die auf der Fläche des Schienenfußes aufliegen, aufgerauht, und/oder sie weisen eine Riffelung auf.

Zur weiteren Ausgestaltung der Erfindung weisen eine oder beide Grundplatten jeweils mindestens einen Gewindestift auf, durch welchen eine Klemmung der Grundplatte an den Seiten des Schienenfußes bewirkbar ist.

Bevorzugt ist in einer Ausgestaltung der Erfindung, daß der mindestens eine Dehnungsaufnehmer als im wesentlichen bandförmiges Element ausgeführt ist.

Eine bevorzugte Ausführungsform der Vorrichtung zeichnet sich dadurch aus, daß das mindestens eine Meßelement aus einem Dehnungsmeßelement besteht, welches auf ein Trägerstück aufgebracht ist, wobei die Enden des Trägerstückes mit den Grundplatten verbunden sind.

In einer Ausführungsform der Erfindung weist die Vorrichtung zwei oder mehr Meßelemente auf.

Eine bevorzugte Ausführungsform der Erfindung zeichnet sich dadurch aus, daß die Vorrichtung zwei Meßelemente aufweist, die jeweils an den rechten und an den linken Seitenflächen des Gestells mit den Grundplatten verbunden sind, und durch welche die horizontalen Kräfte auf die Schienen meßbar sind, und daß die Vorrichtung weiterhin ein drittes Meßelement aufweist, dessen Enden mit den Unterseiten der Grundplatten verbunden sind, und durch welches die vertikale Kraft auf die Schienen meßbar ist.

Die Erfindung wird nachstehend anhand eines in den Zeichnungen dargestellten Ausführungsbeispieles näher erläutert. Es zeigen: Fig. 1 und Fig. 2 Perspektivansichten der erfindungsgemäßen Vorrichtung zusammen mit einem Schienensegment, Fig. 3 eine schematische Unteransicht der Vorrichtung, Fig. 4 eine schematische Draufsicht der Vorrichtung und Fig. 5 eine schematische Vorderansicht.

Zum Zwecke der möglichst hohen Meßgenauigkeit werden Meßelemente zur Feststellung einer Schienenverformung direkt an der Schiene aufgebracht. Jedwede weiteren mechanischen Elemente zwischen dem Meßsensor und der Schiene galten in der Fachwelt bisher als Faktoren, welche die Meßgenauigkeit reduzieren würden. Um dennoch Schienenverformungen messen zu können und gleichzeitig keine Eingriffe an der Schiene selbst vornehmen zu müssen, schlägt die Erfindung einen bislang als ungangbar empfundenen Weg ein. Dabei werden gemäß Fig. 1 Meßelemente 2 über ein Gestell, bestehend aus zwei Grundplatten 1 sowie dazugehörigen Klemmplatten 5, mit der Schiene 3 verbunden. Die feste Verbindung zwischen Meßelementen 2 und Grundplatten 1 sowie zwischen Grundplatten 1 und der Schiene 3 bewirkt eine Meßbarkeit der gewünschten Parameter an der Schiene 3. Zwar ist die Meßgenauigkeit gegenüber den im Stand der Technik bekannten Systemen geringer, jedoch bietet die erfindungsgemäße Vorrichtung den Vorteil, daß sie beispielsweise für eine nur temporär erforderliche Messung zügig und einfach an der Schiene 3 montiert werden kann und auch wieder entfernbar ist. Zudem ist die Vorrichtung, abgesehen von dem im Stand der Technik bekannten Dehnungsaufnehmern 2, mit einfachen mechanischen Elementen vervollständigt und somit preisgünstig in der Herstellung. Sie kann daher auch zum Einsatz kommen, wenn die Kosten des gesamten Meßsystems wichtiger sind als die Meßgenauigkeit selbst.

Durch zwei Grundplatten 1, die an der Unterseite des Schienenfußes 4 der Schiene 3 aufliegen und sich U-förmig um den Schienenfuß 4 herum erstrecken und die mittels Klemmplatten 5 an dem Schienenfuß 4 fest angepreßt sind, werden zwei Bereiche erzeugt, die sich bei Verformung der Schiene entsprechend voneinander entfernen oder sich nähern. Diese Bereiche dienen als Fixpunkte, zwischen denen ein Meßelement 2 (beispielsweise ausgeführt als Dehnungs- oder Wegaufnehmer) sitzt, der die Längenänderung (Dehnung) zwischen den beiden Fixpunkten erfaßt. Dafür ist das Meßelement 2 fest mit den entsprechenden Bereichen der Grundplatte 1 zu verbinden. Gemäß Fig. 1 erfolgt dies seitlich neben dem Schienenfuß 4. Gemäß Fig. 2 ist zu erkennen, daß drei Meßelemente 2 vorgesehen sind, wobei sich zwei neben dem Schienenfuß 4 und einer unterhalb des Schienenfußes 4 befinden. Die räumlichen Richtungen "oben" und "unten" beziehen sich auf die Perspektive von einem in üblicher Weise auf einer Schiene 3 stehenden Schienenfahrzeuges aus betrachtet.

Die Meßelemente 2 sind, wie in Fig. 3 und Fig. 4 gezeigt, als bandförmiges Element ausgeführt, d.h. ihre Länge zwischen den beiden Bereichen, mit denen sie an den Grundplatten 1 befestigt sind, übertrifft ihre Breite, und beide Maße übertreffen deutlich die Stärke des Dehnungsaufnehmers 2. In dieser Hinsicht sind die Fig. 1 bis 5 nicht nur schematisch, sondern auch maßstabsgetreu zu betrachten. Somit weisen die Meßelemente 2 ein erstes und ein zweites Ende auf, die jeweils mit einer der beiden Grundplatten 1 durch Verschraubung fest verbunden sind. Andere Verbindungsarten, wie etwa durch Federdruck, Integration der Funktionalität in Grundplatten o.ä., sind auch denkbar. In den Grundplatten 1 sind Gewindebohrungen vorgesehen, in welche die Schrauben 6 der Klemmplatten 5 einschraubbar sind. Im Querschnitt weisen die Klemmplatten 5 gemäß Fig. 5 an ihren Unterseiten mindestens einen Steg 5' auf, durch welchen sie kippbar auf den Grundplatten 1 oder auf dem Schienenfuß 4 aufliegen und durch Anziehen der Schrauben 6 den erforderlichen Anpreßdruck von Grundplatte 1 auf Schienenfuß 4 bewirken. Um dies einwandfrei zu ermöglichen, weisen die Klemmplatten 5 Löcher mit ausreichendem Spiel für die Schrauben 6 auf.

In einer anderen Ausführungsvariante können die Grundplatte 1 (Fixpunkte) und Meßelemente 2 auch in einer untrennbaren Einheit gefertigt sein.

Um die Reibung zu erhöhen, sind die Flächen der Grundplatten 1, die auf der Unterseite des Schienenfußes 4 aufliegen, aufgerauht oder weisen eine Riffelung auf. Die entsprechende Oberflächenbeschaffenheit ist in Fig. 4 als schwarze Fläche auf den Grundplatten 1 dargestellt.

Die horizontale Sicherstellung einer festen Verbindung zwischen Grundplatte 1 und Schienenfuß 4 kann durch Verwendung einer weiteren Schraubung der Grundplatten 1 an die Seiten des Schienenfußes 4 erzeugt werden. Die Schraube kann als Gewindestift 7 gemäß Fig. 1 und Fig. 2 ausgeführt sein, wobei das Ende der Schraube direkt auf den Schienenfuß 4 drückt und somit eine Klemmkraft, die senkrecht zu der Klemmkraft durch die Klemmplatten 5 wirkt, herbeiführt. Der Gewindestift 7 kann in nur einer Grundplatte 1 oder in beiden Grundplatten 1 vorgesehen sein.

Bei dem hier beschriebenen Ausführungsbeispiel wird jeweils ein Dehnungsmeßelement 10 auf einem Trägerstück 9 aufgebracht, welches wiederum mit den Grundplatten 1 fest verschraubt wird. Es werden dadurch Meßelemente 2 gebildet, die derart an den Grundplatten 1 angeordnet sind, daß sie senkrecht aufeinander stehende Kräfte messen. Als Dehnungsmeßelement 10 kann alternativ ein optisches, faseroptisches, kapazitives, induktives oder piezoelektrisches Meßelement dienen, welches in der Lage ist, die geringe Längenänderung zwischen den beiden Fixpunkten zu messen. Auf anderen Verfahren basierende Meßelemente sind ebenso möglich. Gemessen werden vertikale und horizontale Dehnungen, aus denen die dynamische Radkraft in senkrechter und horizontaler Richtung und der Radaufstandspunkt ermittelt werden können, sowie weitere Meßgrößen zwischen Rad und Schiene, aus denen wiederum abgeleitete Größen, wie Achslast, Fahrzeuggewicht, Stabilitätsfaktor Y/Q Verhältnis, Anlaufwinkel, Radverformungen oder Schienenverformungen berechnet werden können.

## Patentansprüche

1. Vorrichtung zur Erfassung von Schienenverformungen mit mindestens einem Meßelement, wie beispielsweise einem Dehnungsaufnehmer, wobei zwei an einer Schiene (3) lösbar fest verbindbare Grundplatten (1) vorgesehen sind, welche sich von einem Schienenfahrzeug aus gesehen unterhalb und seitlich eines Schienenfußes (4) erstrecken und an den Schienenfuß (4) mittels auf diesem liegenden und mit den Grundplatten (1) durch Schrauben (6) verbundene Klemmplatten (5) an beiden Seiten des Schienenfußes (4) klemmbar sind, und wobei die Grundplatten (1) und die Klemmplatten (5) ein zweiteiliges Gestell bilden, welches Flächen aufweist, die unterhalb des Schienenfußes (4) verlaufen und parallel zur Unterseite des Schienenfußes (4) liegen, und Seitenflächen, die rechts und links neben der Schiene (3) verlaufen und parallel zur Ebene eines Schienensteges (11) liegen, und wobei das mindestens eine Meßelement (2) zwei Enden aufweist, dessen erstes Ende fest mit dem ersten Teil des Gestells verbunden und dessen zweites Ende fest mit dem anderen Teil des Gestells verbunden ist, **dadurch gekennzeichnet, daß** die Enden des Meßelementes (2) direkt mit den Grundplatten (1) des Gestells und zusätzlich an den Seitenflächen des Gestells derart verbunden sind, daß die auf die Schiene wirkenden horizontalen Kräfte meßbar sind.

2. Vorrichtung zur Erfassung von Schienenverformungen nach Anspruch 1, **dadurch gekennzeichnet, daß** die Flächen der Grundplatten (1), die auf der Fläche des Schienenfußes (4) aufliegen, aufgerauht sind und/oder eine Riffelung aufweisen.

3. Vorrichtung zur Erfassung von Schienenverformungen nach Anspruch 1 oder 2, **dadurch gekennzeichnet, daß** eine oder beide Grundplatten (1) jeweils mindestens einen Gewindestift (7) aufweisen, durch welchen eine Klemmung der Grundplatte (1) an den Seiten des Schienenfußes (4) bewirkbar ist.

4. Vorrichtung zur Erfassung von Schienenverformungen nach einem der Ansprüche 1 bis 3, **dadurch gekennzeichnet, daß** das mindestens eine Meßelement (2) als im wesentlichen bandförmiger Dehnungsaufnehmer ausgeführt ist.

5. Vorrichtung zur Erfassung von Schienenverformungen nach einem der Ansprüche 1 bis 4, **dadurch gekennzeichnet, daß** das mindestens eine Meßelement (2) aus einem Dehnungsmeßelement (10) besteht, welches auf ein Trägerstück (9) aufgebracht ist, wobei die Enden des Trägerstückes (9) mit den Grundplatten (1) verbunden sind.

6. Vorrichtung zur Erfassung von Schienenverformungen nach einem der Ansprüche 1 bis 5, **dadurch gekennzeichnet, daß** die Vorrichtung zwei oder mehr Meßelemente (2) aufweist.

7. Vorrichtung zur Erfassung von Schienenverformungen nach Anspruch 6, **dadurch gekennzeichnet, daß** die Vorrichtung zwei Meßelemente (2) aufweist, die jeweils an den rechten und an den linken Seitenflächen des Gestells mit den Grundplatten (1) verbunden sind, und durch welche die horizontalen Kräfte auf die Schienen meßbar sind, und daß die Vorrichtung weiterhin ein drittes Meßelement (3) aufweist, dessen Enden mit den Unterseiten der Grundplatten (1) verbunden sind, und durch welches die vertikale Kraft auf die Schienen meßbar ist.

## Claims

1. Device for detecting rail deformations comprising at least one measuring element, such as, for example, an extension sensor, wherein two baseplates (1) which can be fixedly connected through a rail (3) in a releasable manner are provided, which baseplates, as viewed from a rail vehicle, extend below and to the side of a rail foot (4) and can be clamped on the rail foot (4) by means of clamping plates (5) on both sides of the rail foot (4) which lie thereon and are connected to the baseplates (1) by screws (6), and wherein the baseplates (1) and the clamping plates (5) form a two-part cradle which has surfaces which extend below the rail foot (4) and are situated parallel to the underside of the rail foot (4), and lateral surfaces which extend to the right and left next to the rail (3) and are situated parallel to the plane of a rail web (11), and wherein the at least one measuring element (2) has two ends, the first end of which is fixedly connected to the first part of the cradle and the second end of which is fixedly connected to the other part of the cradle, **characterized in that** the ends of the measuring element (2) are connected directly to the baseplates (1) of the cradle and, in addition, to the lateral surfaces of the cradle in such a way that the horizontal forces acting on the rail can be measured.

2. Device for detecting rail deformations according to Claim 1, **characterized in that** the surfaces of the baseplates (1) which lie on the surface of the rail foot (4) are roughened and/or have a ribbing.

3. Device for detecting rail deformations according to Claim 1 or 2, **characterized in that** one or both baseplates (1) respectively have at least one threaded pin (7) by which the baseplate (1) can be clamped on the sides of the rail foot (4).

4. Device for detecting rail deformations according to one of Claims 1 to 3, **characterized in that** the at least one measuring element (2) is embodied as a substantially strip-shaped extension sensor.

5. Device for detecting rail deformations according to one of Claims 1 to 4, **characterized in that** the at least one measuring element (2) consists of an extension measuring element (10) which is mounted on a carrier piece (9), wherein the ends of the carrier piece (9) are connected to the baseplates (1).

6. Device for detecting rail deformations according to one of Claims 1 to 5, **characterized in that** the device has two or more measuring elements (2).

7. Device for detecting rail deformations according to Claim 6, **characterized in that** the device has two measuring elements (2) which are each connected to the baseplates (1) on the right and on the left lateral surfaces of the cradle and by means of which the horizontal forces on the rails can be measured, and **in that** the device further has a third measuring element (3), the ends of which are connected to the undersides of the baseplates (1), and by means of which the vertical force on the rails can be measured.

## Revendications

1. Dispositif servant à détecter des déformations de rails avec au moins un élément de mesure, tel qu'un extensomètre, dans lequel deux plaques de base (1) pouvant être reliées au niveau d'un rail (3) de manière solidaire et amovible sont prévues, lesquelles s'étendent, vues depuis un véhicule sur rails, sous et à côté d'un patin de rail (4) et qui peuvent être serrées au niveau du patin de rail (4) au moyen de plaques de serrage (5) se trouvant sur ce dernier et reliées par des vis (6) aux plaques de base (1), au niveau des deux côtés du patin de rail (4), et dans lequel les plaques de base (1) et les plaques de serrage (5) forment un châssis en deux parties, qui présente des surfaces qui s'étendent sous le patin de rail (4) et sont parallèles au côté inférieur du patin de rail (4), et des surfaces latérales qui s'étendent à droite et à gauche à côté du rail (3) et qui sont parallèles au plan d'une âme de rail (11), et dans lequel l'au moins un élément de mesure (2) présente deux extrémités, dont la première extrémité est reliée de manière solidaire à la première partie du châssis et la seconde extrémité est reliée de manière solidaire à l'autre partie du châssis, **caractérisé en ce que** les extrémités de l'élément de mesure (2) sont directement reliées aux plaques de base (1) du châssis et, en supplément, au niveau des surfaces latérales du châssis de telle manière que les forces horizontales agissant sur le rail peuvent être mesurées.

2. Dispositif servant à détecter des déformations de rails selon la revendication 1, **caractérisé en ce que** les surfaces des plaques de base (1), qui reposent sur la surface du patin de rail (4), sont dotées de rugosités et/ou présentent une cannelure.

3. Dispositif servant à détecter des déformations de rails selon la revendication 1 ou 2, **caractérisé en ce qu'**une ou deux plaques de base (1) présentent respectivement au moins une tige filetée (7), laquelle permet d'entraîner un serrage de la plaque de base (1) au niveau des côtés du patin de rail (4).

4. Dispositif servant à détecter des déformations de rails selon l'une quelconque des revendications 1 à 3, **caractérisé en ce que** l'au moins un élément de mesure (2) est réalisé sous la forme d'un extensomètre présentant sensiblement une forme de bande.

5. Dispositif servant à détecter des déformations de rails selon l'une quelconque des revendications 1 à 4, **caractérisé en ce que** l'au moins un élément de mesure (2) est constitué d'un élément extensomètre (10) qui est appliqué sur une pièce de support (9), dans lequel les extrémités de la pièce de support (9) sont reliées aux plaques de base (1).

6. Dispositif servant à détecter des déformations de rails selon l'une quelconque des revendications 1 à 5, **caractérisé en ce que** le dispositif présente deux éléments de mesure (2) ou plus.

7. Dispositif servant à détecter des déformations de rails selon la revendication 6, **caractérisé en ce que** le dispositif présente deux éléments de mesure (2), qui sont reliés respectivement aux plaques de base (1) au niveau des surfaces latérales de droite et au niveau des surfaces latérales de gauche du châssis, et lesquels permettent de mesurer les forces horizontales sur les rails, et **en ce que** le dispositif présente par ailleurs un troisième élément de mesure (3), dont les extrémités sont reliées aux côtés inférieurs des plaques de base (1) et qui permet de mesurer la force verticale sur les rails.
